# EUROPÄISCHE PATENTSCHRIFT

(11) **EP 2 607 030 B1**
(45) Veröffentlichungstag und Bekanntmachung des Hinweises auf die Patenterteilung: **01.04.2015**
(21) Anmeldenummer: 12196652.7
(22) Anmeldetag: 12.12.2012
(51) Int. Cl.: B26D 3/00, B26D 7/26, B26F 3/12

(54) **Heißdrahtschneidgerät**
Hot wire cutting device
Appareil de coupe à fil chaud

(30) Priorität: 23.12.2011 DE 202011052477 U
(43) Veröffentlichungstag der Anmeldung: 26.06.2013
(73) Patentinhaber: Kammerer GmbH, 75196 Remchingen (DE)
(72) Erfinder: Kammerer, Rolf, 75196 Remchingen (DE)
(74) Vertreter: Twelmeier Mommer & Partner

(56) Entgegenhaltungen:
- EP-A1- 0 468 858
- EP-B1- 0 928 671

## Beschreibung

Die Erfindung geht aus von einem Heißdrahtschneidgerät mit den im Oberbegriff des Anspruchs 1 angegebenen Merkmalen, wie es beispielsweise aus der EP-A-0 928 671 1 und EP-A-04 68 858 bekannt ist.

Heißdrahtschneidgeräte werden manchmal auch als Thermosägen oder Heizdrahtschneidgeräte bezeichnet und dienen insbesondere zum Schneiden von Polystyrolplatten. Der Schneiddraht eines Heißdrahtschneidgeräts wird durch einen Heizstrom auf eine Temperatur von typischerweise einigen 100°C erhitzt, so dass damit Kunststoffe wie Polystyrol zerschnitten werden können.

Aufgabe der vorliegenden Erfindung ist es, einen Weg aufzuzeigen, wie der Umgang mit Heißdrahtschneidgeräten weiter erleichtert werden kann.

Diese Aufgabe wird durch ein Heißdrahtschneidgerät mit den im Anspruch 1 angegebenen Merkmalen gelöst. Vorteilhafte Weiterbildungen der Erfindung sind Gegenstand von Unteransprüchen.

Bei einem erfindungsgemäßen Heißdrahtschneidgerät ist der Bügel, zwischen dessen Schenkeln der Schneiddraht aufgespannt wird, mit seinem die Schenkel verbindenden Steg drehbar an einem Träger aufgehängt. Der Bügel ist also um eine geometrische Achse drehbar, die quer, vorzugsweise senkrecht, zu seinem Steg und bevorzugt parallel zu seinen Schenkeln verläuft. Vorteilhaft kann deshalb die Orientierung des Schneiddrahts über der Arbeitsplatte durch Drehen des Bügels so eingestellt werden, wie es zum Scheiden eines gegebenen Werkstücks für den Benutzer am bequemsten ist.

Bevorzugt weist das Heißdrahtschneidgerät eine Arretiervorrichtung auf, um den Bügel in einer eingestellten Drehwinkelstellung zu fixieren, beispielsweise durch Festklemmen. Es ist aber auch möglich, den Bügel mit einem so schwergängigen Drehgelenk an dem Träger zu befestigen, dass ein unbeabsichtigtes Verstellen einer eingestellten Drehwinkelstellung praktisch unmöglich ist, und so auf eine Arretiervorrichtung zu verzichten.

Der Träger ist bevorzugt ein zweiter Bügel, der über seine beiden Schenkel mit der Arbeitsplatte verbunden ist. Möglich ist es aber auch, einen L-förmigen Träger zu verwenden, der nur auf einer Seite, also nur mit einem Bügel, mit der Arbeitsplatte verbunden ist. Ein Bügel, der sich mit zwei Schenkeln abstützt, hat aber den Vorteil einer größeren mechanischen Stabilität.

Eine vorteilhafte Weiterbildung der Erfindung sieht vor, dass der Träger einen sich parallel zur Arbeitsplatte erstreckenden Steg aufweist, an dem der Bügel verfahrbar ist. Bevorzugt ist der Bügel mit einer Linearführung verschiebbar an dem Steg des Trägers befestigt. Durch Verschieben des Bügels an dem Steg des Trägers kann die geometrische Drehachse, um welche der Bügel drehbar ist, über eine Arbeitsplatte in eine Position verschoben werden, die zum Schneiden eines gegebenen Werkstücks für den Benutzer am bequemsten ist. Bevorzugt lässt sich eine eingestellte Position des Drehgelenks bzw. des Bügels an dem Steg mit einer Arretiervorrichtung fixieren, beispielsweise durch Festklemmen. Erforderlich ist eine Arretiervorrichtung aber nicht. Beispielsweise kann ein unerwünschtes Verschieben des Bügels an dem Steg des Trägers auch verhindert werden, indem ein relativ schwergängiges Gleitlager verwendet wird, das einer Verschiebung des Bügels an dem Steg eine merkliche Reibungskraft entgegensetzt.

Eine weitere vorteilhafte Weiterbildung der Erfindung sieht vor, dass der Abstand zwischen den beiden Schenkeln des zum Aufspannen des Schneidrads vorgesehenen Bügels einstellbar ist. Beispielsweise können einer der beiden Schenkel oder auch beide Schenkel des Bügels verschiebbar an einen die beiden Schenkel verbindenden Steg angebracht sein und/oder mit einem quer zur Längsrichtung der Schenkel verlaufenden Fortsatz verschiebbar ineinander stecken. Durch Einstellen des Abstandes zwischen den beiden Schenkeln kann die Länge des Schneiddrahts an die Breite eines zu schneidenden Werkstücks angepasst werden.

Das Heißdrahtschneidgerät kann in diesem Fall eine Steuereinrichtung aufweisen, welche die Heizleistung in Abhängigkeit von dem Abstand der beiden Schenkel des Bügels regelt, so dass pro Längeneinheit des Schneiddrahts zwischen den beiden Schenkeln stets eine konstante Heizleistung abfällt und die Temperatur des Schneiddrahts von dem Abstand der beiden Schenkel unabhängig ist. Eine solche Steuereinheit lässt sich besonders vorteilhaft mit einem Sensor realisieren, der den Abstand der beiden Schenkel erfasst, beispielsweise durch eine Widerstandsmessung eines an dem Steg vorgesehenen Messwiderstands, dessen Länge und somit dessen Gesamtwiderstand vom Abstand der beiden Schenkel abhängt. Anstelle einer elektrischen Steuerungseinheit kann aber auch durch eine mechanische Lösung erreicht werden, dass unabhängig vom Abstand der beiden Schenkel stets eine gleichbleibende Heizleistung pro Längeneinheit des Schneiddrahts abgegeben wird, nämlich indem die Gesamtlänge des beheizten Schneiddrahts unabhängig von dem Abstand der beiden Schenkel stets gleich bleibt. Dies lässt sich beispielsweise erreichen, indem der Schneiddraht in dem Bügel geeignet geführt ist.

Eine weitere vorteilhafte Weiterbildung der Erfindung sieht vor, dass der oder die an der Arbeitsplatte befestigten Schenkel des Trägers eine verstellbare Länge aufweisen. Auf diese Weise kann die Höhe des Schneiddrahts mit der Arbeitsplatte gemäß den Anforderungen eines gegebenen Werkstücks eingestellt werden. Bei einem L-förmigen Träger kann also dessen an der Arbeitsplatte befestigter Schenkel verlängert oder verkürzt werden, beispielsweise indem der Schenkel teleskopierbar ist. Bei einem als Bügel ausgebildeten Träger, der über seine beiden Schenkel mit der Arbeitsplatte verbunden ist, ist bevorzugt die Länge beider Schenkel einstellbar, beispielsweise indem die Schenkel teleskopierbar sind.

Eine weitere vorteilhafte Weiterbildung der Erfindung sieht vor, dass der Träger schwenkbar an der Arbeitsplatte angebracht ist. Vorteilhaft wird so für einen Benutzer das Heißdrahtschneidgerät eine weitere Möglichkeit geschaffen, eine bequeme Anpassung an ein gegebenes Werkstück zu erreichen. Bevorzugt kann der Träger durch eine Arretiervorrichtung in einer eingestellten Schwenkstellung relativ zur Arbeitsplatte fixiert werden. Durch die Schwenkbarkeit des Trägers in Kombination mit der Drehbarkeit des Bügels kann der Schneiddraht sowohl für Schnitte parallel zur Arbeitsplatte als auch senkrecht dazu oder mit einem Winkel dazwischen verwendet werden. Auf diese Weise ist eine sehr vielseitige Verwendung des Heißdrahtschneidgeräts gegeben.

Eine weitere vorteilhafte Weiterbildung der Erfindung sieht vor, dass eine Halterung für wenigstens eine Batterie, vorzugsweise einen Akkupack vorgesehen ist, um Strom zum Erhitzen des Schneiddrahts zu liefern. Vorteilhaft kann das Heißdrahtschneidgerät auf diese Weise auch netzunabhängig betrieben werden, beispielsweise im Freien oder auf einer Baustelle. Besonders vorteilhaft ist es, an dem Heißdrahtschneidgerät einen Akkupack und ein Ladegerät vorzusehen, so dass der Akkupack ohne weiteres durch Anschließen an das allgemeine Stromnetz wieder aufladbar ist.

Eine weitere vorteilhafte Weiterbildung der Erfindung sieht vor, dass die Arbeitsplatte wenigstens eine Absaugöffnung zum Absaugen von beim Schneiden entstehenden Gasen aufweist. Bevorzugt ist die die wenigstens eine Absaugöffnung zwischen den Schenkeln des Trägers angeordnet. Bevorzugt ist ferner, dass die wenigstens eine Absaugöffnung ein Schlitz ist. Besonders vorteilhaft ist es zwischen den Schenkeln des zweiten Trägers mehrere Absaugöffnungen in einer Reihe anzuordnen.

Zudem ist bevorzugt, dass die Absaugöffnung oder die Absaugöffnungen in einer Nut angeordnet sind, die sich in der Arbeitsplatte zwischen den beiden Schenkeln des Trägers erstreckt.

Eine weitere vorteilhafte Weiterbildung der Erfindung sieht vor, dass die Absaugöffnung oder die Absaugöffnungen zu einem Absaugkanal führen, der an einer Rückseite der Arbeitsplatte verläuft. Bevorzugt führt der Absaugkanal zu einer Filterkammer.

Weitere Einzelheiten und Vorteile der Erfindung werden an einem Ausführungsbeispiel unter Bezugnahme auf die beigefügten Zeichnungen erläutert. Gleiche und einander entsprechende Komponenten sind dabei mit übereinstimmenden Bezugszahlen bezeichnet. Es zeigen:
- Figur 1:: ein Ausführungsbeispiel eines erfindungsgemäßen Heißdrahtschneidgeräts;
- Figur 2:: eine weitere Ansicht des Heißdrahtschneidgeräts;
- Figur 3:: eine weitere Ansicht des Heißdrahtschneidgeräts;
- Figur 4:: ein weiteres Ausführungsbeispiel eines erfindungsgemäßen Heißdrahtschneidgeräts; und
- Figur 5: das in Figur 4 gezeigte Heißdrahtschneidegerät mit umgeklappten Arbeitsplattenhälften.

Das in den Figuren 1 bis 3 dargestellte Heißdrahtschneidgerät hat einen Bügel 1 mit zwei Schenkeln 1 a, 1 b zum Aufspannen eines Schneiddrahts 2. Die beiden Schenkel 1 a, 1 b sind von einem Steg 1 c verbunden, der über ein Drehgelenk 3 an einem Träger 4 über eine Arbeitsplatte 5 aufgehängt ist. Der Träger 4 ist bei dem dargestellten Ausführungsbeispiel als ein Bügel ausgebildet, der zwei an der Arbeitsplatte 5 befestigte Schenkel 4a, 4b und einen die beiden Schenkel 4a, 4b verbindenden Steg 4c aufweist. Der erste Bügel 1 zum Aufspannen des Schneiddrahts 2 ist mit seinem Steg 1 c drehbar an den Steg 4c des Trägers 4 aufgehängt. Ein Vergleich der Figuren 1 und 2 zeigt, dass die geometrische Drehachse des Drehgelenks 3 senkrecht zu dem Steg 1c verläuft.

Das Drehgelenk 3 kann mit einer Arretiereinrichtung versehen sein, die in einem aktiven Zustand einer Drehung des Drehgelenks 3 entgegenwirkt, um ein unbeabsichtigtes Verdrehen des Bügels 1 zu verhindern, und in einem passiven Zustand eine Drehung des Drehgelenks 3 zulässt, um das Einstellen einer gewünschten Drehwinkelstellung des Bügels 1 zu ermöglichen.

Wie ein Vergleich der Figuren 1 und 2 zeigt, lässt sich das Drehgelenk 3 an dem Steg 4c des Trägers 4 verschieben. Der Bügel 1 kann an dem Steg 4c des Trägers 4 also in eine zum Schneiden eines gegebenen Werkstücks vorteilhafte Position verschoben werden. Um ein unerwünschtes Verschieben des Bügels 1 entlang des Stegs 4c zu verhindern, kann eine Arretiervorrichtung vorgesehen sein, die durch eine lösbare Klemmung im arretierten Zustand ein Verschieben verhindert. Bevorzugt ist der Bügel 1 mit einer Linearführung an dem Steg 4c des Trägers 4 verschiebbar.

Wie insbesondere ein Vergleich der Figuren 2 und 3 zeigt, ist der Abstand zwischen den beiden Schenkeln 1 a, 1 b des Bügels 1 einstellbar. Die zu einander parallelen Schenkel 1a, 1b des Bügels 1 sind relativ zu einander beweglich, nämlich linear in Richtung des sie verbindenden Stegs 1c verschiebbar. Eine solche Beweglichkeit der beiden Schenkel 1 a, 1 b des Bügels 1 kann beispielsweise dadurch erreicht werden, dass die beiden Bügel 1 a, 1 b jeweils einen senkrecht zu ihrer Längsrichtung verlaufenden Fortsatz 1 a', 1 b' aufweisen, und mit diesem Fortsatz ineinander gesteckt sind. Die Fortsätze 1 a' und 1 b' der beiden Schenkel 1a, 1 b sind zueinander und auch relativ zu einer an dem Drehgelenk 3 befestigten Halterung beweglich. Diese Halterung ist bevorzugt als ein Rohr, insbesondere ein Vierkantrohr ausgebildet. Figur 3 zeigt den Bügel 1 mit maximaler Breite, also maximalem Abstand seiner beiden Schenkel 1a, 1b. Figur 2 zeigt den Bügel 1 mit reduzierter Breite, also verringertem Abstand der beiden Schenkel 1 a, 1 b. Der Bügel 1 weist bei dem dargestellten Ausführungsbeispiel also einen teleskopierbaren Steg 1 c aus, der sowohl von den beiden Fortsätzen 1a', 1b' der beiden Schenkel 1a, 1b als auch von der an dem Drehgelenk 3 befestigten Halterung gebildet wird.

Der Träger 4 ist schwenkbar an der Arbeitsplatte 5 angebracht. Die geometrische Schwenkachse kann in der Ebene der Arbeitsplatte 5 oder beispielsweise auch darunter liegen. Die geometrische Schwenkachse des Trägers 4 sollte aber jedenfalls parallel zur Arbeitsplatte 5 verlaufen.

Bevorzugt weist das Heißdrahtschneidgerät eine Arretiervorrichtung auf, die in einem aktiven Zustand dem Schwenken des Trägers 4 entgegenwirkt, um ein unbeabsichtigtes Verschwenken des Trägers 4 zu verhindern, und in einem passiven Zustand ein Schwenken des Trägers 4 zulässt, um das Einstellen einer gewünschten Stellung des Trägers 4 zu ermöglichen. Bevorzugt wirkt die Arretiervorrichtung in ihrem aktiven Zustand einem Schwenken des Trägers 4 durch Festklemmen entgegen. Beispielsweise kann die Arretiervorrichtung durch Drehen eines Rades bzw. Anziehen einer Schraube betätigen.

Die Schenkel 4a, 4b des Trägers 4 haben bei dem dargestellten Ausführungsbeispiel eine verstellbare Länge, beispielsweise indem die Schenkel 4a, 4b teleskopierbar ausgebildet sind. Durch Einstellen der Länge der Schenkel 4a, 4b des Trägers 4 kann die Höhe des Schneiddrahts 2 über der Arbeitsplatte 5 auf einen gewünschten Wert eingestellt werden.

Die Arbeitsplatte 5 ist bei dem dargestellten Ausführungsbeispiel zweiteilig ausgebildet. Die beiden Hälften der Arbeitsplatte 5 sind auf gegenüberliegenden Seiten an einem zentralen Gestell 6 befestigt. An dem Gestell 6 ist in einer Halterung 7 ein Akkumulator angebracht. Der Akkumulator ermöglicht einen netzunabhängigen Betrieb des Heißdrahtschneidgeräts, indem er den Heizstrom zum Erhitzen des Schneiddrahts 2 liefert. Der Akkumulator ist mit einem ebenfalls an dem Gestell 6 befestigten Ladegerät gekoppelt, so dass der Akkumulator ohne zusätzliche Komponenten durch Anschluss an das allgemeine Stromnetz aufgeladen werden kann.

Obwohl der Schneiddraht 2 mit dem Bügel 1 wegen des Drehgelenks 3 relativ zu dem Träger 4 drehbar ist, also in beliebigen Drehwinkelstellungen verwendet werden kann, ist davon auszugehen, dass der Schneiddraht 2 im Regelfall parallel zu dem Steg 4c des Trägers 4 orientiert ist, also bei dem dargestellten Ausführungsbeispiel zwischen des Schenkeln 4a, 4b des Trägers 4 verläuft. In der Arbeitsplatte 5 ist deshalb eine Serie von Absaugöffnungen zwischen den beiden Schenkeln 4a, 4b des Trägers 4 vorgesehen, durch die beim Schneiden entstehende Gase abgesaugt werden können. Beim Schneiden von Polystyrol oder anderen Kunststoffen mit einem heißen Schneiddraht können nämlich unangenehme und auch gesundheitsschädliche Gase entstehen. Diese können dann durch eine oder mehrere Absaugöffnungen der Arbeitsplatte 5 abgesaugt werden. Die Absaugöffnungen können beispielsweise als Schlitze ausgebildet sein. Bevorzugt sind die Absaugöffnungen in einer Nut angeordnet, die sich in der Arbeitsplatte zwischen den beiden Schenkeln des Trägers 4 erstreckt. Die Absaugöffnungen führen zu einem Absaugkanal, der an der Rückseite der Arbeitsplatte 5 verläuft. Dieser Absaugkanal kann zu einer Filterkammer führen, in der ein Filtermedium, beispielsweise ein Aktivkohlefilter, angeordnet ist.

Für die beschriebene Absaugfunktion kann eine Pumpe in das Heißdrahtschneidegerät integriert werden. Bevorzugt weist das Heißdrahtschneidgerät aber nur einen Anschluss für ein externes Pumpenmodul auf. Der Absaugkanal endet an diesem Anschluss, der beispielsweise als ein Stutzen ausgebildet sein kann.

In den Figuren 4 und 5 ist ein weiteres Ausführungsbeispiel eines Heißdrahtschneidegeräts dargestellt, das sich von dem vorstehend beschriebenen Ausführungsbeispiel im Wesentlichen nur durch die Ausgestaltung des den Schneiddraht 2 aufspannenden Bügels 1 unterscheidet. Der Steg 1c dieses Bügels 1 ist teleskopierbar ausgebildet, so dass seine Länge stets im Wesentlichen dem Abstand zwischen den beiden Schenkeln 1 a, 1 b entspricht. An dem Steg 1 c ist zusätzlich eine Linearführung vorgesehen, die beispielsweise als Schlitz in einem Blech ausgebildet sein kann. Ebenso wie bei dem vorstehend beschriebenen Ausführungsbeispiel kann der Abstand zwischen den beiden Schenkeln 1 a, 1 b also an die Anforderungen eines gegebenen Werkstücks eingestellt werden.

Figur 5 zeigt, dass die beiden Hälften der Arbeitsplatte 5 sind schwenkbar an dem Gestell 6 befestigt sind. Die beiden Hälften der zweigeteilten Arbeitsplatte 5 lassen sich also umklappen. Dabei wird eine Arbeitsplattenhälfte jeweils um eine parallel zu dem Steg 4c des Trägers 4 verlaufende Achse geschwenkt. Auf diese Weise kann das Heißdrahtschneidgerät für den Transport kompakt verstaut werden. Zudem kann durch das Wegklappen der Arbeitsplattenhälften der Schneiddraht 2 bequem zum Freischneiden komplizierter Konturen, beispielsweise Buchstaben oder ähnliches verwendet werden.

### Bezugszahlen

- 1: Bügel 1a Schenkel
- 1a': Fortsatz
- 1b: Schenkel
- 1b': Fortsatz
- 2: Schneiddraht
- 3: Drehgelenk
- 4: Träger
- 4a: Schenkel
- 4b: Schenkel
- 4c: Steg
- 5: Arbeitsplatte
- 6: Gestell
- 7: Halterung

## Patentansprüche

1. Heißdrahtschneidgerät mit
einem Bügel (1), der zwei Schenkel (1a, 1 b) zum Aufspannen eines Schneiddrahts (2) und einen die beiden Schenkel (1a, 1 b) verbindenden Steg (1c) aufweist, und
einer Arbeitsplatte (5),
**dadurch gekennzeichnet, dass**
der Steg (1 c) des Bügels (1) drehbar an einem Träger (4) aufgehängt ist.

2. Heißdrahtschneidgerät nach Anspruch 1, **dadurch gekennzeichnet, dass** der Steg (1 c) des Bügels (1) um eine Drehachse drehbar ist, die senkrecht zu dem Steg (1 c) verläuft.

3. Heißdrahtschneidgerät nach einem der vorstehenden Ansprüche, **gekennzeichnet durch** eine Arretiereinrichtung zum Fixieren einer eingestellten Drehwinkelstellung des Bügels (1) relativ zum Träger (4).

4. Heißdrahtschneidgerät nach einem der vorstehenden Ansprüche, **dadurch** gekennzeichnet, **dass** der Träger (4) einen sich parallel zur Arbeitsplatte (5) erstreckenden Steg (4c) aufweist, an dem der Bügel (1) verschiebbar aufgehängt ist.

5. Heißdrahtschneidgerät nach einem der vorstehenden Ansprüche, **dadurch** gekennzeichnet, dass der Abstand zwischen den beiden Schenkel (1a, 1b) des Bügels (1) einstellbar ist.

6. Heißdrahtschneidgerät nach einem der vorstehenden Ansprüche, **dadurch** gekennzeichnet, **dass** der Bügel (1) eine Linearführung zum Verschieben wenigstens eines seiner beiden Schenkel (1a, 1 b) relativ zu seinem anderen Schenkel (1 a, 1 b) aufweist.

7. Heißdrahtschneidgerät nach einem der vorstehenden Ansprüche, **dadurch** gekennzeichnet, **dass** der Bügel (1) einen teleskopierbaren Steg (1 c) aufweist, der die beiden Schenkel (1a, 1 b) verbindet.

8. Heißdrahtschneidgerät nach einem der vorstehenden Ansprüche, **dadurch** gekennzeichnet, **dass** die beiden Schenkel (1 a, 1 b) des ersten Bügels (1) jeweils einen Fortsatz (1 a', 1 b') aufweisen, der quer zu ihrer Längsrichtung verläuft, und wobei einer dieser Fortsätze (1 a', 1 b') in dem anderen Fortsatz steckt.

9. Heißdrahtschneidgerät nach einem der vorstehenden Ansprüche, **dadurch** gekennzeichnet, **dass** der Träger (4) ein zweiter Bügel ist, der mit seinen beiden Schenkeln (4a, 4b) an der Arbeitsplatte (5) befestigt ist.

10. Heißdrahtschneidgerät nach einem der vorstehenden Ansprüche, **dadurch** gekennzeichnet, **dass** der Träger (4) schwenkbar an der Arbeitsplatte (2) angebracht ist.

11. Heißdrahtschneidgerät nach einem der vorstehenden Ansprüche, **dadurch** gekennzeichnet, **dass** der oder die an der Arbeitsplatte (2) befestigten Schenkel (4a, 4b) des Trägers (4) eine verstellbare Länge aufweisen.

12. Heißdrahtschneidgerät nach einem der vorstehenden Ansprüche, **dadurch** gekennzeichnet, **dass** der oder die an der Arbeitsplatte (5) befestigten Schenkel (4a, 4b) des Trägers (4) teleskopierbar sind.

13. Heißdrahtschneidgerät nach einem der vorstehenden Ansprüche, **gekennzeichnet durch** eine Halterung (7) für wenigstens eine Batterie, vorzugsweise einen Akkupack, um Strom zum Erhitzen des Schneiddrahts (2) zu liefern.

14. Heißdrahtschneidgerät nach einem der vorstehenden Ansprüche, **dadurch** gekennzeichnet, **dass** die Arbeitsplatte (5) wenigstens eine Absaugöffnung (6) zum Absaugen von beim Schneiden entstehenden Gasen aufweist.

15. Heißdrahtschneidgerät nach einem der vorstehenden Ansprüche, **dadurch** gekennzeichnet, **dass** die Arbeitsplatte (5) aus zwei Hälften besteht, die relativ zueinander schwenkbar sind.

## Claims

1. Hot wire cutting device comprising
a hoop (1) that has two legs (1a, 1b) for mounting a cutting wire (2) and a bar (1c) connecting the two legs (1a, 1b), and
a work plate (5),
**characterized in that** the bar (1c) of the hoop (1) is suspended rotatable at a carrier (4).

2. Hot wire cutting device according to Claim 1, **characterized in that** the bar (1c) of the hoop (1) can be rotated around an axis of rotation that extends perpendicular to the bar (1c).

3. Hot wire cutting device according to any one of the preceding Claims, **characterized by** a locking device for fixing an angle of rotation of the hoop (1) that has been set relative to carrier (4).

4. Hot wire cutting device according to any one of the preceding Claims, **characterized in that** the carrier (4) has a bar (4c) extending parallel to the work plate (5) at which the hoop (1) is suspended displaceable.

5. Hot wire cutting device according to any one of the preceding Claims, **characterized in that** the distance between the two legs (1a, 1b) of the hoop (1) is adjustable.

6. Hot wire cutting device according to any one of the preceding Claims, **characterized in that** the hoop (1) has a linear guide for displacing at least one of its two legs (1a, 1b) relative to its other leg (1a, 1b).

7. Hot wire cutting device according to any one of the preceding Claims, **characterized in that** the hoop (1) has a telescopic bar (1c) that connects the two legs (1a, 1b).

8. Hot wire cutting device according to any one of the preceding Claims, **characterized in that** the two legs (1a, 1b) of the first hoop (1) each have an extension (1a', 1b') that extends transverse to their longitudinal direction, and wherein one of these extensions (1a', 1b') is stuck in the other extension.

9. Hot wire cutting device according to any one of the preceding Claims, **characterized in that** the carrier (4) is a second hoop that is fixed to the work plate (5) via its two legs (4a, 4b).

10. Hot wire cutting device according to any one of the preceding Claims, **characterized in that** the carrier (4) is attached rotatable to the work plate (2).

11. Hot wire cutting device according to any one of the preceding Claims, **characterized in that** the leg or legs (4a, 4b) of the carrier (4) that is/are mounted to the work plate (2) have an adjustable length.

12. Hot wire cutting device according to any one of the preceding Claims, **characterized in that** the leg or legs (4a, 4b) of the carrier (4) that is/are mounted to the work plate (5) are telescopic.

13. Hot wire cutting device according to any one of the preceding Claims, **characterized by** a holder (7) for at least one battery, preferably a rechargeable battery pack in order to supply current for heating the cutting wire (2).

14. Hot wire cutting device according to any one of the preceding Claims, **characterized in that** the work plate (5) has at least one vent (6) for venting gases generated during cutting.

15. Hot wire cutting device according to any one of the preceding Claims, **characterized in that** the work plate (5) consists of two halves that are rotatable relative to each other.

## Revendications

1. Appareil de coupe à fil chaud avec
un étrier (1), qui présente deux tiges (1a, 1b), pour la suspension d'un fil de coupe (2), et une barre (1c) reliant les deux tiges (1a, 1b), et
une plaque de travail (5),
**caractérisé en ce que**
la barre (1c) de l'étrier (1) est suspendue à un support (4) en pouvant être mise en rotation.

2. Appareil de coupe à fil chaud selon la revendication 1, **caractérisé en ce que** la barre (1c) de l'étrier (1) peut tourner autour d'un axe de rotation qui s'étend perpendiculairement par rapport à la barre (1c).

3. Appareil de coupe à fil chaud selon l'une des revendications précédentes, **caractérisé par** un dispositif de butée pour la mise au point d'une position angulaire en rotation de l'étrier (1) réglée par rapport au support (4).

4. Appareil de coupe à fil chaud selon l'une des revendications précédentes, **caractérisé en ce que** le support (4) présente une barre (4c), s'étendant parallèlement par rapport à la plaque de travail (5), à laquelle l'étrier (1) est suspendu en pouvant se déplacer.

5. Appareil de coupe à fil chaud selon l'une des revendications précédentes, **caractérisé en ce que** la distance entre les deux tiges (1a, 1b) de l'étrier (1) est réglable.

6. Appareil de coupe à fil chaud selon l'une des revendications précédentes, **caractérisé en ce que** l'étrier (1) présente un guidage linéaire pour le déplacement d'au moins l'une de ses deux tiges (1a, 1b) par rapport à l'autre tige (1a, 1b).

7. Appareil de coupe à fil chaud selon l'une des revendications précédentes, **caractérisé en ce que** l'étrier (1) présente une barre (1c) télescopique qui relie les deux tiges (1a, 1b).

8. Appareil de coupe à fil chaud selon l'une des revendications précédentes, **caractérisé en ce que** les deux tiges (1a, 1b) du premier étrier (1) présentent chacune une extension (1a', 1b') qui s'étend perpendiculairement par rapport à la direction longitudinale, et où l'une de ces extensions (1a', 1b') est insérée dans l'autre extension.

9. Appareil de coupe à fil chaud selon l'une des revendications précédentes, **caractérisé en ce que** le support (4) constitue un deuxième étrier qui est fixé sur la plaque de travail (5) avec ses deux tiges (4a, 4b).

10. Appareil de coupe à fil chaud selon l'une des revendications précédentes, **caractérisé en ce que** le support (4) est rapporté sur la plaque de travail (2) en pouvant pivoter.

11. Appareil de coupe à fil chaud selon l'une des revendications précédentes, **caractérisé en ce que** la tige (4a, 4b) du support (4) fixée sur la plaque de travail (2) possède une longueur réglable.

12. Appareil de coupe à fil chaud selon l'une des revendications précédentes, **caractérisé en ce que** la tige (4a, 4b) du support (4) est télescopique.

13. Appareil de coupe à fil chaud selon l'une des revendications précédentes, **caractérisé par** un système de fixation (7) pour au moins une batterie, de préférence un groupe accumulateur, en vue d'une alimentation en courant pour le chauffage du fil de coupe (2).

14. Appareil de coupe à fil chaud selon l'une des revendications précédentes, **caractérisée en ce que** la plaque de travail (5) présente au moins un orifice d'aspiration (6) pour l'évacuation par aspiration des gaz générés pendant la coupe.

15. Appareil de coupe à fil chaud selon l'une des revendications précédentes, **caractérisée en ce que** la plaque de travail (5) est constituée de deux moitiés qui sont peuvent être pivotées l'une par rapport à l'autre.
